# EUROPÄISCHE PATENTSCHRIFT

(11) **EP 0 974 153 B1**
(45) Veröffentlichungstag und Bekanntmachung des Hinweises auf die Patenterteilung: **09.10.2002**
(21) Anmeldenummer: 98925466.9
(22) Anmeldetag: 04.04.1998
(51) Int. Cl.: H01H 11/00, H01H 13/18, H01H 5/18, H01H 1/34

(54) **ELEKTRISCHER SCHALTER**
ELECTRIC SWITCH
COMMUTATEUR ELECTRIQUE

(30) Priorität: 09.04.1997 DE 19714611; 28.06.1997 DE 19727553
(43) Veröffentlichungstag der Anmeldung: 26.01.2000
(73) Patentinhaber: Marquardt GmbH, 78604 Rietheim-Weilheim (DE)
(72) Erfinder: MÜLLER, Heinrich, D-78532 Tuttlingen (DE); RASTEMBORSKI, Axel, D-78549 Spaichingen (DE)
(74) Vertreter: Otten, Herbert
(86) Internationale Anmeldenummer: EP9801981
(87) Internationale Veröffentlichungsnummer: WO98045865

(56) Entgegenhaltungen:
- CH-A- 251 009
- DE-A- 3 150 210
- DE-A- 3 913 812
- DE-A- 4 025 068
- DE-U- 8 915 158
- FR-A- 2 638 280
- GB-A- 2 072 949
- US-A- 4 520 254
- PATENT ABSTRACTS OF JAPAN vol. 015, no. 246 (E-1081), 24. Juni 1991 & JP 03 077219 A (OMRON CORP), 2. April 1991

## Beschreibung

Die Erfindung betrifft ein Verfahren zur Justierung des Schaltpunktes eines elektrischen Schalters nach dem Oberbegriff des Patentanspruchs 1 (GB-A-2072949).

Bei elektrischen Schaltern von kleiner Bauart, wie Schnappschaltern, Mikroschaltern o. dgl., wirken sich Fertigungstoleranzen des Kontaktsystems aufgrund der kleinen Abmessungen besonders stark auf den Schaltpunkt des Kontaktsystems aus. Es kann bei derartigen Schaltern daher erforderlich sein, den Schaltpunkt nachträglich zu justieren.

Aus der DE-OS 31 50 210 ist ein Schnappschalter mit einem aus Festkontakten und bewegbaren Kontaktzungen bestehenden Kontaktsystem bekannt. Mit den Kontaktzungen steht das eine Ende von Schnappfedern in Wirkverbindung. Das andere Ende der Schnappfedern ist an einem Körper gelagert, der wiederum in einem bewegbaren Betätigungsorgan angeordnet ist. Durch diese Lagerung wirkt das Betätigungsorgan bei dessen Bewegung auf die Schnappfedern zur Umschaltung des Kontaktsystems ein. Der Körper ist mittels einer Schraube im Betätigungsorgan längsverschiebbar, so daß das Lager für die Schnappfedern in Bewegungsrichtung des Betätigungsorgans einstellbar ist. Durch diese Einstellung ist der Schnappschaltpunkt der Schnappfedern und damit wiederum der Umschaltpunkt der Kontaktzungen justierbar.

Bei diesem Schalter ist der Umschaltpunkt somit zwar nachträglich justierbar, wobei allerdings die Ausbildung der Justieranordnung aufwendig ist, da hierfür eine Vielzahl zusätzlicher Teile notwendig ist. Damit verursacht die Justieranordnung erhöhte Kosten für den Schalter und es steigt auch deren Fehleranfälligkeit. Der eigentliche Justiervorgang ist kompliziert und muß manuell durchgeführt werden. Dadurch ist die Justierung zeitaufwendig und auch kostenintensiv. Eine Automatisierung des Justiervorgangs ist nicht möglich, so daß dieser Schalter jedenfalls für eine Massenfertigung nicht geeignet erscheint.

Der Erfindung liegt die Aufgabe zugrunde, ein Verfahren zur Justierung des Schaltpunktes eines elektrischen Schalter derart auszugestalten, daß der Schaltpunkt des Kontaktsystems auf einfache Weise nachträglich justiert werden kann. Insbesondere soll der Justiervorgang auch für eine weitgehend automatisierte Massenfertigung des Schalters geeignet sein.

Diese Aufgabe wird bei einem gattungsgemäßen Verfahren durch die Merkmale des Anspruchs 1 gelöst.

Bei der erfindungsgemäßen Lösung ist das Lager für die Kontaktzunge des Kontaktsystems und/oder die Kontaktzunge selbst und/oder der Festkontakt des Kontaktsystems und/oder ein Teil des Betätigungsorgans in Bewegungsrichtung des Betätigungsorgans einstellbar. Diese Einstellung des Lagers und/oder des Festkontakts und/oder der Kontaktzunge und/oder eines Teils des Betätigungsorgans erfolgt bevorzugterweise durch eine mechanische oder thermische Deformation, insbesondere eine bleibende Deformation, die während oder nach der Montage des Kontaktsystems an einem das Lager oder den Festkontakt aufnehmenden Träger beziehungsweise der Kontaktzunge oder einem Teil des Betätigungsorgans eingebracht wird. Bei dieser Deformation kann es sich um eine plastische Verformung handeln. Noch weitere Ausgestaltungen der Erfindung sind Gegenstand der Unteransprüche.

Die als Träger ausgestaltete Verbindung zwischen einem elektrischen Anschluß des Schalters und dem Lager kann einen ersten Abschnitt besitzen, der ungefähr quer zur Bewegungsrichtung des Betätigungsorgans verläuft. Daran kann sich ein zweiter, in etwa in Bewegungsrichtung des Betätigungsorgans verlaufender Abschnitt anschließen. Der erste und zweite Abschnitt bilden dann eine im wesentlichen senkrecht zur Bewegungsrichtung des Betätigungsorgans ausgeformte Ausbauchung am Träger für das Lager. Diese Ausbauchung besitzt eine ungefähr U-förmige, halb-S-förmige, Fragezeichen-förmige oder auch S-förmige Gestalt.

Die Einstellung des Lagers zur Justierung des Umschaltpunkts kann mittels eines Werkzeugs erfolgen, das auf den Träger für das Lager und in Richtung zum Lager einwirkt. Es bietet sich an, das Werkzeug keilförmig auszugestalten. Zur Einstellung des Lagers wird dieses Werkzeug dann ungefähr quer zur Bewegungsrichtung des Betätigungsorgans verschoben, wodurch das Werkzeug auf den quer zur Bewegungsrichtung des Betätigungsorgans verlaufenden ersten Abschnitt des Trägers einwirkt, was eine Aufweitung der Ausbauchung am Träger zur Folge hat. Gegebenenfalls kann noch ein weiteres Werkzeug mit einer Stützfläche verwendet werden, wobei die Stützfläche während der Einstellung an dem in Bewegungsrichtung des Betätigungsorgans verlaufenden zweiten Abschnitt abstützend anliegt.

In einer weiteren Ausbildung kann es sich bei dem Werkzeug auch um ein Prägewerkzeug handeln. Mittels des Prägewerkzeugs ist wenigstens eine Prägung in den Träger für das Lager einbringbar. Diese in den Träger durch die Prägung eingebrachte Deformation bewirkt eine Verschiebung des Lagers in Bewegungsrichtung des Betätigungsorgans. Weiter kann zur Justierung auch eine Prägung oder eine sonstige mechanische Deformation in den Kontaktträger für den Festkontakt des Kontaktsystems oder in einen Schalthebel, der als Teil des Betätigungsorgans auf einen in das Gehäuse des Schalters führenden Stößel einwirkt, eingebracht werden.

In einer bevorzugten Ausführung besteht der das Lager aufnehmende Träger, der den Festkontakt aufnehmende Kontaktträger, der Schalthebel oder ein sonstiges funktionsrelevantes Bauteil des Schalters wenigstens teilweise aus einem thermisch verformbaren Material. Zur Justierung erfolgt eine derartige thermische Einwirkung, so daß der Träger, der Kontaktträger, der Schalthebel oder das sonstige Bauteil eine Deformation erfährt, wobei die Deformation eine Komponente in Bewegungsrichtung des Betätigungsorgans besitzt. Weiterhin ist bevorzugt, die thermische Einwirkung durch einzelne Pulse von Laserstrahlen vorzunehmen, wodurch die Größe der Deformation gezielt gesteuert werden kann. Soll die Einwirkung auf den im Inneren des Gehäuses befindlichen Träger für das Lager oder den Kontaktträger für den Festkontakt oder die Kontaktzunge erfolgen, so ist es zweckmäßig, am Gehäuse des Schalters ein für die Laserstrahlen durchsichtiges Fenster vorzusehen.

Um den Justiervorgang auch automatisierbar durchführen zu können, bietet sich folgende Vorgehensweise an. Das Kontaktsystem ist unter Berücksichtigung der maximal auftretenden Toleranzen derart dimensioniert, daß nach der Montage das Kontaktsystem den Schaltpunkt beim zugeordneten Betätigungsweg des Betätigungsorgans zunächst noch nicht erreicht. Bei der anschließenden Justierung wird dann das Betätigungsorgan um den zugeordneten Betätigungsweg verstellt und es erfolgt dann die Einwirkung des Justierwerkzeugs auf den Träger für das Lager, den Kontaktträger, die Kontaktzunge oder den Schalthebel, indem das keilförmige Werkzeug in Richtung quer zur Bewegungsrichtung des Betätigungsorgans vorgeschoben wird, das Prägewerkzeug entsprechende Prägungen einbringt oder eine thermische Erwärmung durch Laserstrahlen o. dgl. erfolgt. Aufgrund dieser Einwirkungen findet eine Deformation statt, die eine Einstellung in Bewegungsrichtung des Betätigungsorgans bewirkt. Die Einwirkung erfolgt dann solange, bis die Kontaktzunge umschnappt. Das Umschnappen läßt sich auf einfache Weise durch das Öffnen, Schließen oder Umschalten des Kontaktsystems feststellen, wenn der Schalter mit seinen elektrischen Anschlüssen bei der Justierung an einen elektrischen Stromkreis angeschlossenen ist. Gleichermaßen kann der Justiervorgang mittels des Justierwerkzeugs dann beendet werden, wenn das Lager, der Festkontakt, der Schalthebel oder ein sonstiges funktionsrelevantes Bauteil des Schalters eine vorgegebene Lage erreicht hat. Das Erreichen dieser Lage kann durch eine optische Überwachung, beispielsweise mittels einer Lichtschranke, festgestellt werden.

In einer bevorzugten Ausführungsform besitzt der Schalter elektrische Anschlüsse, die in der Art von Kontaktflächen ausgebildet sind. Diese Kontaktflächen verlaufen ungefähr parallel und im wesentlichen eben zur Unterseite des Schaltergehäuses. Dadurch ist der Schalter in SMD-Technik (SMD = Surface Mounted Device) auf einer Leiterplatte montierbar.

Die mit der Erfindung erzielten Vorteile bestehen insbesondere darin, daß durch eine einfache, fehlerunanfällige und kostengünstige Anordnung die Justierung des Schaltpunktes und des Differenzweges für den Schalter sowie der Kontaktlage oder des Kontaktabstandes für das Kontaktsystem ermöglicht ist. Die Justierung erfolgt auf einfache Art und Weise, vermeidet Justageprobleme und ist automatisierbar. Damit ist ein derartiger Schalter in besonderer Weise auch für die Massenfertigung geeignet. Besonders vorteilhaft läßt sich die Erfindung bei kleinbauenden Schaltern, wie Schnapp- oder Mikroschaltern sowie bei SMD-Schaltern, einsetzen. Diese können mit weitaus engeren Toleranzen im Hinblick auf den Schaltpunkt des Kontaktsystems oder den Differenzweg für das Betätigungsorgan als bisher hergestellt werden, ohne daß die Maßtoleranzen für die Einzelteile des Kontaktsystems übermäßig einzuengen sind. Vielmehr ist der Einfluß der Toleranzen der Einzelteile weitgehend eliminiert. Dadurch läßt sich wiederum der Nachlaufweg des Schalters vergrößern, was in vielen Anwendungsfällen für den Schalter wünschenswert ist. Selbst nicht den Spezifikationen entsprechende Schalter können noch nachträglich justiert werden, so daß der Ausschuß bei der Herstellung des Schalters verringert wird.

Ausführungsbeispiele der Erfindung sind in den Zeichnungen dargestellt und werden im folgenden näher beschrieben.

Es zeigen
- Fig. 1: einen elektrischer Schalter in Seitenansicht,
- Fig. 2: den elektrischen Schalter aus der Richtung II in Fig. 1,
- Fig. 3: einen Schnitt entlang der Linie 3-3 in Fig. 2, Fig. 4 den elektrischen Schalter aus der Richtung IV in Fig. 3,
- Fig. 5: einen vergrößerten Ausschnitt aus Fig. 3 im Bereich des Lagers,
- Fig. 6: einen Schalter wie in Fig. 3 während der Justierung des Schaltpunkts, wobei der Schalter mit einer schematisch gezeigten Anzeige- und Justiervorrichtung in Verbindung steht,
- Fig. 7: einen Schnitt wie in Fig. 3 entsprechend einer weiteren Ausführungsform,
- Fig. 8: einen Schnitt entlang der Linie 8-8 in Fig. 7,
- Fig. 9: einen elektrischen Schalter wie in Fig. 1 entsprechend einer weiteren Ausführungsform und
- Fig. 10: einen Schnitt wie in Fig. 3 in nochmals einer weiteren Ausführungsform.

In Fig. 1 und 2 ist ein in der Art eines Mikroschalters ausgebildeter elektrischer Schalter 1 mit einem Gehäuse 2 zu sehen. An der Oberseite 3 des Gehäuses 2 ragt ein als Stößel ausgestaltetes Betätigungsorgan 5 heraus, das im wesentlichen in einer senkrecht zur Oberseite 3 verlaufenden Richtung 20, 20' bewegbar ist. Zur Bewegung des Betätigungsorgans 5 wirkt auf dieses wiederum ein Schalthebel 7 ein, so daß die eigentliche Betätigung des Schalters 1 über den Schalthebel 7 erfolgt. Das Betätigungsorgan 5 ist zum Schutz des Inneren des Gehäuses 2 mit einer elastischen Dichthaube 6 versehen.

Wie weiter der Fig. 3 zu entnehmen ist, ist im Inneren des Gehäuses 2 ein Kontaktsystem 9 angeordnet, das als Öffner, Schließer oder Umschalter ausgebildet sein kann. Das Kontaktsystem 9 besteht aus wenigstens einem Festkontakt 10, einer bewegbaren Kontaktzunge 12 als Schaltkontakt und einer mit der Kontaktzunge 12 in Wirkverbindung stehenden Feder 13. Vorliegend besitzt das Kontaktsystem 9 noch einen weiteren Festkontakt 11, so daß das Kontaktsystem 9 als Umschalter wirkt. Die Festkontakte 10, 11 sind an Trägerteilen 14, 15 angeordnet. Die Kontaktzunge 12 ist mit ihrer Längsrichtung ungefähr quer zur Bewegungsrichtung 20, 20' an einem Lager 18, das in der Art eines Schneidenlagers ausgebildet ist, bewegbar angeordnet. Das Lager 18 befindet sich an einem in der Art eines Trägers ausgestaltetem Teil, das somit ein Trägerteil 16 darstellt. Das Trägerteil 16 verläuft im Bereich des Lagers 18 grob betrachtet ungefähr parallel zur Bewegungsrichtung 20, 20'. Die als Zugfeder ausgebildete Feder 13 ist mit einem Ende in die Kontaktzunge 12 und mit dem anderen Ende in ein weiteres Trägerteil 17 eingehängt. Die Trägerteile 14, 15, 16, 17 sind am Sockel 24 des Gehäuses 2 befestigt.

An der dem Sockel 24 zugeordneten Unterseite 4 des Gehäuses 2 ragen elektrische Anschlüsse 8a, 8b, 8c, 8d heraus, wie man insbesondere der Fig. 4 entnimmt. Die Anschlüsse 8a, 8b, 8c, 8d sind in der Art von Kontaktflächen ausgebildet. Die Kontaktflächen verlaufen wiederum im wesentlichen parallel zur Unterseite 4 des Gehäuses 2 und sind flach oder eben am Sockel 24 des Gehäuses 2. Dadurch ist der Schalter 1 in SMD-Technik (SMD = Surface Mounted Device) auf einer Leiterplatte montierbar und kann daher mittels einer Bestückungsmaschine weiterverarbeitet werden.

Wie man anhand der Fig. 3 sieht, steht das Kontaktsystem 9 über die Trägerteile 14, 15, 16, 17 mit den Anschlüssen 8a, 8b, 8c, 8d in elektrischer Verbindung. Dabei sind den Anschlüssen 8a, 8b die Trägerteile 14, 15 für die Festkontakte 11, 10, dem Anschluß 8c das Trägerteil 16 für das Lager 18 und dem Anschluß 8d das Trägerteil 17 zugeordnet. In der Ruheposition des Betätigungsorgans 5, die in Fig. 3 gezeigt ist, liegt die Kontaktzunge 12 am Festkontakt 11 an. Damit ist in dieser ersten Schaltstellung des Kontaktsystems 9 eine elektrische Verbindung zwischen den Anschlüssen 8a und 8c hergestellt. Zur Umschaltung des Kontaktsystems 9 wird das Betätigungsorgan 5 in Richtung 20 bewegt, wobei das Betätigungsorgan 5 auf die Feder 13 einwirkt. Der Schaltpunkt des Kontaktsystems 9, an dem das Umschnappen der Kontaktzunge 12 erfolgt, ist erreicht, wenn die Wirkungslinie 19 der Feder 13 in etwa mit der Längsrichtung der Kontaktzunge 12 übereinstimmt. Somit ist dem Schaltpunkt ein bestimmter Betätigungsweg in Richtung 20, den das Betätigungsorgan 5 durch Bewegung aus der Ruheposition bis zum Erreichen des Schaltpunkts zurücklegt, zugeordnet. Nach Überschreiten des Schaltpunkts liegt die Kontaktzunge 12 am Festkontakt 10 an, wobei in dieser zweiten Schaltstellung des Kontaktsystems 9 eine elektrische Verbindung zwischen den Anschlüssen 8b und 8c hergestellt ist. Beim erneuten Umschalten des Kontaktsystems 9 wird das Betätigungsorgan 5 in die Ruheposition zurückbewegt, wobei dem Betätigungsorgan 5 ebenfalls ein Betätigungsweg in Richtung 20' bis zum Erreichen des Schaltpunkts zugeordnet ist. Der Differenzweg ist der Unterschied zwischen der Größe des Betätigungswegs in Richtung 20 und desjenigen in Richtung 20'.

Die gewünschte Größe für den Betätigungsweg und damit die Toleranzen für den Schaltpunkt und den Differenzweg sind in der Regel durch den Einsatz des Schalters 1 festgelegt. Aufgrund von Fertigungstoleranzen, die insbesondere bei der Massenfertigung derartiger Schalter kleiner Baugröße auftreten, schwankt der tatsächlich realisierte Betätigungsweg von Schalter zu Schalter jedoch oft beträchtlich. Zur Anpassung des Betätigungswegs an die festgelegte Größe ist in einer ersten Ausführung beim Schalter 1 der Schaltpunkt, der wiederum dem Betätigungsweg zugeordnet ist, durch Verstellung eines Teils des Kontaktsystems 9 in Bewegungsrichtung 20, 20' des Betätigungsorgans 5 justierbar ausgestaltet. Für diese Justierung des Schaltpunkts ist erfindungsgemäß das Lager 18 in Bewegungsrichtung 20, 20' des Betätigungsorgans 5 einstellbar ausgestaltet. Selbstverständlich kann zur Justierung des Schaltpunktes alternativ oder auch zusätzlich eine Verstellung des Einhängepunktes der Feder 13 am Trägerteil 17 in Bewegungsrichtung 20, 20' vorgenommen werden. Weitere Alternativen bestehen darin, das als Kontaktträger für den Festkontakt 10, 11 dienende Trägerteil 14, 15, den Schalthebel 7 oder ein sonstiges für das Kontaktsystem funktionsrelevantes Bauteil am Schalter 1 in Bewegungsrichtung 20, 20' einstellbar auszugestalten. Im folgenden sollen verschiedene Ausführungsformen für einen derart einstellbaren Schalter näher beschrieben werden.

In der in Fig. 3 und 5 näher gezeigten Ausführungsform besitzt das Trägerteil 16 für das Lager 18 einen ersten Abschnitt 21, der in etwa quer zur Bewegungsrichtung 20, 20' des Betätigungsorgans 5 verläuft. Es bietet sich insbesondere an, den ersten Abschnitt 21 in etwa senkrecht zur Bewegungsrichtung 20, 20' anzuordnen. An den ersten Abschnitt 21 schließt sich ein zweiter Abschnitt 22 an, der in etwa in Bewegungsrichtung 20, 20' des Betätigungsorgans 5 verläuft. An den zweiten Abschnitt 22 schließt sich weiter ein dritter Abschnitt 23 an, der ungefähr parallel zum ersten Abschnitt 21 verläuft und im Sockel 24 des Gehäuses 2 befestigt ist. Der dritte Abschnitt 23 kontaktiert den Anschluß 8c. Aufgrund dieser Ausgestaltung bilden der erste und zweite Abschnitt 21, 22 eine in etwa senkrecht zur Bewegungsrichtung 20, 20' des Betätigungsorgans 5 ausgeformte Art von Ausbauchung an dem Trägerteil 16 für das Lager 18. In etwa könnte man diese Ausbauchung auch als ungefähr halb-S-förmig, Fragezeichen-förmig oder auch U-förmig, wobei das "U" liegend angeordnet ist, bezeichnen.

Die Einstellung des Lagers 18 erfolgt bei der Montage des Kontaktsystems 9 oder anschließend an dessen Montage bevor das Gehäuse 2 verschlossen ist. Selbstverständlich kann auch im Gehäuse 2 eine nicht weiter gezeigte Öffnung vorgesehen sein, um ein nachträgliches Justieren zu gestatten. Für den eigentlichen Einstellvorgang wirkt, wie in Fig. 5 schematisch zu sehen ist, ein Werkzeug 25 auf ein Teil des Lagers 18 derart ein, daß eine Komponente der Wirkrichtung des Werkzeugs 25 in Bewegungsrichtung 20, 20' des Betätigungsorgans 5 und damit zum Lager 18 ausgerichtet ist. Bei der Einwirkung durch das Werkzeug 25 wird eine bleibende Deformation des Trägerteils 16 vorgenommen, so daß die Einstellung des Lagers 18 sich nachträglich nicht mehr von selbst verändern kann. Zweckmäßigerweise besteht die Deformation aus einer plastischen Verformung des Trägerteils 16.

Das Werkzeug 25 kann an der dem Lager 18 zugewandten Seite in etwa keilförmig ausgestaltet sein. Mit dieser keilförmigen Seite wirkt das Werkzeug 25 dann auf den in etwa quer zur Bewegungsrichtung 20, 20' des Betätigungsorgans 5 verlaufenden ersten Abschnitt 21 des Trägerteils 16 ein. Hierzu ist das Werkzeug 25 in etwa quer zur Bewegungsrichtung 20, 20' des Betätigungsorgans 5, also in Richtung des Pfeils 26, während des Einstellvorgangs verschiebbar. Bei dieser Verschiebung kommt dann die keilförmige Seite des Werkzeugs 25 in Kontakt mit dem Abschnitt 21 und drückt diesen bei anhaltendem Vorschub in Richtung 26 immer weiter nach oben, so daß eine Aufweitung der Ausbauchung erfolgt und das Lager 18 in Bewegungsrichtung 20' des Betätigungsorgans 5 verstellt wird. Der Vorschub des Werkzeugs 25 in Richtung 26 und damit der Einstellvorgang werden beendet, sobald das Lager 18 die für den gewünschten Betätigungsweg des Betätigungsorgans 5 richtige Position eingenommmen hat. Um zu gewährleisten, daß die Aufweitung lediglich in Bewegungsrichtung 20' erfolgt und eine unerwünschte Verbiegung des zweiten Abschnitts 22 verhindert ist, kann eine Abstützung am zweiten Abschnitt 22 durch ein Werkzeug 29 mit einer Stützfläche 30 während des Einstellvorgangs vorgenommen werden, was in Fig. 5 mit gestrichelten Linien angedeutet ist. Falls erforderlich kann selbstverständlich ein Werkzeug auch derart auf den ersten Abschnitt 21 einwirken, daß die Ausbauchung komprimiert wird, wodurch das Lager 18 in Bewegungsrichtung 20 des Betätigungsorgans 5 verstellt wird.

Bei einem Verfahren zur Justierung des Schaltpunktes eines solchen elektrischen Schalters 1, um den gewünschten zugeordneten Betätigungsweg zu erzielen, wird das Umschnappen des Kontaktsystems 9 für die Beendigung des Justiervorgangs herangezogen. Das Kontaktsystem 9 ist unter Berücksichtigung der auftretenden Toleranzen bei der Herstellung der Einzelteile derart dimensioniert, daß der Schaltpunkt des Kontaktsystems 9 nach der Montage zunächst beim festgelegten Betätigungsweg für das Betätigungsorgan 5 noch nicht erreicht ist. Anschließend an die Montage wird das Betätigungsorgan 5 um den festgelegten Betätigungsweg verstellt und die Einstellung des Lagers 18 wie oben beschrieben vorgenommen bis das Umschnappen der Kontaktzunge 12 erfolgt.

Das Umschnappen der Kontaktzunge 12 kann optisch mittels einer Lichtschranke o. dgl. oder auch bevorzugterweise durch das elektrische Öffnen, Schließen oder Umschalten des Kontaktsystems 9 je nach dessen Ausgestaltung festgestellt werden. Hierzu ist lediglich der Schalter 1 mit seinen Anschlüssen 8a, 8b, 8c und gegebenenfalls 8d an einen elektrischen Stromkreis anzuschliessen. Beim Umschnappen der Kontaktzunge 12 ändert sich dann das Schaltsignal des Schalters 1, was wiederum als Auslösung zum Anhalten des Werkzeugs 25 herangezogen werden kann.

Ein dieses Prinzip verwendendes Justierverfahren wird näher anhand der Fig. 6 beschrieben.

Nach oder während der Montage wird der Schalter 1 zur Justierung in eine Justiervorrichtung 40, die in Fig. 6 nur schematisch angedeutet ist, eingebracht und die elektrischen Anschlüsse 8a, 8b, 8c des Schalters 1 werden an eine Anzeigevorrichtung 36 angeschlossen. Die Anzeigevorrichtung 36 enthält eine Spannungsquelle 37, die mit dem Anschluß 8c verbunden wird. Weiter sind Leuchtmittel in der Anzeigevorrichtung 36 vorhanden, beispielsweise eine den Anschluß 8b kontaktierende grüne Leuchtdiode 38 und eine den Anschluß 8a kontaktierende rote Leuchtdiode 39. Da sich der Schalter 1 in der ersten Schaltstellung befindet, in der die Kontaktzunge 12 am Festkontakt 11 anliegt, leuchtet die rote Leuchtdiode 39.

Danach wirkt ein Stempel 41 der Justiervorrichtung 40 derart auf das Betätigungsorgan 5 ein, daß das Betätigungsorgan 5 gerade den festgelegten Betätigungsweg in Richtung des Pfeils 20 zurücklegt und in dieser Stellung festgehalten wird. Aufgrund der Dimensionierung des Kontaktsystems 9 ist jedoch der Schaltpunkt noch nicht erreicht, womit das Kontaktsystem 9 in der ersten Schaltstellung verbleibt und die rote Leuchtdiode 39 weiter leuchtet.

Anschließend erfolgt die Einwirkung des Justierwerkzeugs 25 der Justiervorrichtung 40 auf ein Teil des Lagers 18, nämlich wie bereits beschrieben durch den Vorschub des keilförmigen Werkzeugs 25 in Richtung 26, wobei das Lager 18 in Richtung des Pfeils 20' verstellt wird. Dieser Vorschub des Werkzeugs 25 wird nun solange fortgeführt, bis die Kontaktzunge 12 in die zweite Schaltstellung umschnappt, womit die Kontaktzunge 12 an den Festkontakt 10 zur Anlage kommt. Dabei verlöscht die rote Leuchtdiode 39 und die grüne Leuchtdiode 38 leuchtet auf. Sobald die grüne Leuchtdiode 38 aufleuchtet, ist der Schaltpunkt des Kontaktsystems 9 mit dem festgelegten Betätigungsweg des Betätigungsorgans 5 korreliert und der Justiervorgang wird beendet. Gegebenenfalls ist der Vorschub des keilförmigen Werkzeugs 25 noch etwas über diesen Schaltpunkt hinaus fortzuführen, um ein Rückfedern des ersten Abschnitts 21 am Trägerteil 16 zu berücksichtigen.

Ein Schalter 1' in einer zweiten Ausführungsform, die in Fig. 7 näher zu sehen ist, besitzt ein etwas modifiziertem Kontaktsystem 9', wobei mit dem Schalter 1 vergleichbare Teile mit denselben Bezugszeichen versehen sind. Bei diesem Schalter 1' wirkt das in Bewegungsrichtung 20, 20' bewegbare Betätigungsorgan 5 auf einen ersten Hebelarm eines zweiarmigen Innenhebels 28 ein. Am zweiten Hebelarm des Innenhebels 28 ist ein Ende einer Feder 13 eingehängt, die wiederum mit ihrem anderen Ende an einer Kontaktzunge 12 eingehängt ist. Die Kontaktzunge 12 ist in einem Lager 18 bewegbar gelagert, das in Fig. 7 in einem Teilschnitt durch die Feder 13 dargestellt ist. Das Lager 18 befindet sich an einem eine elektrische Verbindung zu einem Anschluß 27a herstellenden Trägerteil 16'. Die beiden Festkontakte 10, 11 sind an Kontaktträgern 34, 35 angeordnet, die wiederum eine Verbindung zu den als Steckanschlüsse ausgebildeten elektrischen Anschlüssen 27c, 27b des Schalters 1' bewirken. Damit steht das bewegbare Betätigungsorgan 5 mit der Kontaktzunge 12 über den Innenhebel 28 und die Feder 13 zur Umschaltung des Kontaktsystems 9' in Wirkverbindung.

Bei dieser Ausführung ist anstelle des Lagers 18 oder auch zusätzlich zum Lager 18 ein anderes Teil des Kontaktsystems 9' und zwar der Festkontakt 10, 11 in Bewegungsrichtung 20, 20' des Betätigungsorgans 5 einstellbar, wodurch die Kontaktlage sowie der Kontaktabstand justiert werden. Zur Einstellung kann ein als Prägewerkzeug ausgebildetes Werkzeug verwendet werden.

Mittels des Prägewerkzeugs wird wenigstens eine Einkerbung beziehungweise Prägung 32, 33 in den Kontaktträger 35 und/oder 34 für den Festkontakt 10, 11 eingebracht, wie besonders gut in Fig. 8 zu erkennen ist. Durch die Prägung 32, 33 wird der Kontaktträger 34, 35 plastisch gestreckt und dadurch der Festkontakt 10, 11 in Bewegungsrichtung 20, 20' des Betätigungsorgans 5 verschoben. Reicht die mittels einer Prägung 32, 33 erzielbare Verschiebung nicht aus, so können selbstverständlich auch mehrere Prägungen 32, 33 eingebracht werden oder die Eindringtiefe der Prägung 32, 33 variiert werden. In Fig. 7 und 8 ist jedoch lediglich eine Prägung 32, 33 im Kontaktträger 34, 35 gezeigt. Die Einwirkung des Justierwerkzeugs und damit das Prägen in den Kontaktträger 34, 35 erfolgt solange, bis der Festkontakt 10, 11 eine vorgegebene Lage erreicht hat, so daß der Kontaktabstand der Festkontakte 10, 11 die gewünschte Größe besitzt. Das Erreichen dieser Lage kann durch optische Überwachung der vom Festkontakt 10, 11 eingenommenen Lage festgestellt werden. Zur optischen Überwachung kann beispielsweise eine Lichtschranke verwendet werden, die bei Erreichen der vorgegebenen Lage ein Signal abgibt, das wiederum zur Beendigung der Prägung herangezogen wird.

In der beschriebenen Art und Weise lassen sich das Lager 18 für die Kontaktzunge 12, das Trägerteil 14, 15 bzw. der Kontaktträger 34, 35 für den Festkontakt 10, 11, der Schalthebel 7 oder sonstige für das Kontaktsystem 9 funktionsrelevante Bauteile mechanisch einstellen.
Besonders bevorzugt ist auch ein im wesentlichen berührungslos erfolgender Justiervorgang, der anhand des nachfolgenden Ausführungsbeispiels näher erläutert werden soll.

Wie in Fig. 9 gezeigt ist, erfolgt die Einstellung des Betätigungswegs für den Schalter 1 durch eine thermische Verformung am Schalthebel 7. Hierzu besteht der Schalthebel 7 wenigstens teilweise aus einem Material, das thermisch bleibend verformbar ist. Beispielsweise kann es sich bei dem Material um Kupferlegierungen, Stahl o. dgl. handeln. Mittels eines Lasers wirken auf eine Seite des Schalthebels 7 Pulse von Laserstrahlen 31 ein. Dadurch wird die Stelle am Schalthebel 7, an der die Laserstrahlen 31 auftreffen, einseitig erwärmt und das Material des Schalthebels 7 dehnt sich an dieser Stelle aus. Aufgrund der einseitigen Erwärmung tritt ein Verzug des Schalthebels 7 mit einer Komponente in Richtung 20, 20' auf, so daß der Schalthebel schließlich die mit Bezugszeichen 7' bezeichnete Lage bleibend einnimmt. Durch entsprechende Steuerung der Leistung der Laserstrahlen 31 oder der Anzahl der Pulse von Laserstrahlen 31 läßt sich eine thermische Deformation der gewünschten Größe erzeugen, so daß die entsprechende Einstellung des Betätigungswegs für den Schalter 1 resultiert. Selbstverständlich kann die Erwärmung auch auf sonstige Weise, beispielsweise auf induktivem Wege o. dgl. erfolgen.

Gemäß einem in Fig. 10 gezeigten Ausführungsbeispiel lassen sich auch die im Inneren des Gehäuses 2 des Schalters 1 befindlichen Teile des Kontaktsystems 9, wie der das Lager 18 aufnehmende Träger 16, der den Festkontakt 10, 11 aufnehmende Kontaktträger 14, 15, die Kontaktzunge 12 o. dgl. mittels thermischer Verformung einstellen. Am Gehäuse 2 ist dazu ein für die Laserstrahlen 31 durchlässiges Fenster 42 angebracht. Durch dieses Fenster 42 gelangen die Laserstrahlen 31 nahezu verlustfrei in das Innere des Gehäuses 2. In Fig. 10 sind die Laserstrahlen auf die Kontaktzunge 12 gerichtet, so daß eine mit gestrichelten Linien eingezeichnete Deformation 43 an der Kontaktzunge 12 erzeugt wird. Durch die Größe der Deformation 43 läßt sich wiederum der Schaltpunkt, an dem die Kontaktzunge 12 umschaltet, und damit der Schaltpunkt des Kontaktsystems 9 einstellen. Wie man unmittelbar erkennt, kann der Schalter 1 komplett montiert und danach die Einstellung vorgenommen werden, da über das Fenster 42 eine berührungslose Einstellung auch im Inneren des Gehäuses 2 erfolgen kann. Selbstverständlich können am oder im Gehäuse 2 auch Verspiegelungen und sonstige Hilfsmittel angeordnet sein, um die Laserstrahlen 31 auf das einzustellende Bauteil des Schalters 1 auszurichten.

Die Erfindung ist nicht auf die beschriebenen und dargestellten Ausführungsbeispiele beschränkt. Sie umfaßt vielmehr auch alle fachmännischen Weiterbildungen im Rahmen des Erfindungsgedankens gemäß den Ansprüchen. Falls erforderlich kann an einem Schalter auch gleichzeitig eine Justierung von mehreren Teilen, beispielsweise des Lagers für die Kontaktzunge und/oder der Festkontakte und/oder des Schalthebels und/oder sonstiger für das Kontaktsystem funktionsrelevanter Bauteile vorgenommen werden. Weiter kann die Erfindung nicht nur mit Vorteil an kleinbauenden elektrischen Schaltern sondern auch an sonstigen Schaltern, Sensoren o. dgl. Verwendung finden.

### Bezugszeichen-Liste:

- 1:: elektrischer Schalter
- 1':: elektrischer Schalter (weitere Ausführung)
- 2:: Gehäuse
- 3:: Oberseite (des Gehäuses)
- 4:: Unterseite (des Gehäuses)
- 5:: Betätigungsorgan, Stößel
- 6:: Dichthaube
- 7:: Schalthebel
- 7':: Schalthebel (nach thermischer Verformung)
- 8a,8b, 8c,8d:: elektrischer Anschluß
- 9:: Kontaktsystem
- 9':: Kontaktsystem (weitere Ausführung)
- 10,11:: Festkontakt
- 12:: Kontaktzunge
- 13:: Feder
- 14,15:: Trägerteil (Kontaktträger)
- 16:: Trägerteil (für Lager)
- 16':: Trägerteil (weitere Ausführung)
- 17:: Trägerteil (für Feder)
- 18:: Lager
- 19:: Wirkungslinie (der Feder)
- 20,20':: Bewegungsrichtung / Pfeil (für Betätigungsorgan)
- 21:: erster Abschnitt (am Trägerteil)
- 22:: zweiter Abschnitt (am Trägerteil)
- 23:: dritter Abschnitt (am Trägerteil)
- 24:: Sockel (am Gehäuse)
- 25:: Werkzeug (zur Einstellung des Lagers)
- 26:: Richtungspfeil (für Vorschub des Werkzeugs)
- 27a,27b, 27c:: elektrischer Anschluß (weitere Ausführung)
- 28:: Innenhebel
- 29:: Werkzeug (zur Abstützung)
- 30:: Stützfläche
- 31:: Laserstrahl
- 32,33:: Prägung
- 34,35:: Kontaktträger (weitere Ausführung)
- 36:: Anzeigevorrichtung
- 37:: Spannungsquelle
- 38,39:: Leuchtdiode
- 40:: Justiervorrichtung
- 41:: Stempel
- 42:: Fenster (im Gehäuse)
- 43:: Deformation (an Kontaktzunge)

## Patentansprüche

1. Verfahren zur Justierung des Schaltpunktes eines elektrischen Schalters mit einem aus wenigstens einem Festkontakt (10, 11) und einer bewegbaren Kontaktzunge (12) bestehenden Kontaktsystem (9, 9'), und mit einem zur Umschaltung des Kontakt Systems (9, 9') mit der Kontaktzunge (12) in Wirkverbindung stehenden, bewegbaren Betätigungsorgan (5), wobei der Festkontakt (10, 11) an einem Kontaktträger (14, 15, 34, 35) angeordnet ist, wobei das in der Art eines Schneidenlagers ausgebildete Lager (18) für die Kontaktzunge (12) an einem Träger (16, 16') angeordnet ist, und wobei zur Justierung des Schaltpunkts ein Teil des Kontaktsystems (9, 9') in Bewegungsrichtung (20, 20') des Betätigungsorgans (5) verstellt wird, indem der Festkontakt (10, 11) und/oder die Kontaktzunge (12) eingestellt wird, **dadurch gekennzeichnet, daß** zur Justierung des Schaltpunktes eines elektrischen Mikro- oder Schnappschalters von kleiner Bauart wenigstens eine beidseitige Prägung (32, 33) als bleibende mechanische Deformation an dem das Lager (18) aufnehmenden Träger (16, 16') und/oder an dem den Festkontakt (10, 11) aufnehmenden Kontaktträger (14, 15, 34, 35) eingebracht wird.

2. Verfahren zur Justierung des Schaltpunkts nach Anspruch 1, **dadurch gekennzeichnet, daß** das Kontaktsystem (9, 9') mit elektrischen Anschlüssen (8a, 8b, 8c, 8d; 27a, 27b, 27c) in elektrischer Verbindung steht, daß vorzugsweise eine Feder (13) mit der Kontaktzunge (12) in Wirkverbindung steht, wobei das Betätigungsorgan (5) in der Art eines Schnappschaltsystems auf die Feder (13) einwirkt, daß weiter vorzugsweise der Träger (16, 16') für das Lager (18) eine Verbindung zu einem elektrischen Anschluß (8c, 27a) des Schalters (1, 1') besitzt, und daß nochmals weiter vorzugsweise der Kontaktträger (14, 15, 34, 35) für den Festkontakt (10, 11) eine Verbindung zu einem elektrischen Anschluß (8a, 8b, 27b, 27c) des Schalters (1, 1') besitzt.

3. Verfahren zur Justierung des Schaltpunkts nach Anspruch 1 oder 2, **dadurch gekennzeichnet, daß** als bleibende mechanische Deformation eine plastische Verformung eingebracht wird.

4. Verfahren zur Justierung des Schaltpunkts nach Anspruch 1, 2 oder 3, **dadurch gekennzeichnet, daß** die Einstellung mittels eines auf den Träger (16, 16') für das Lager (18) und/oder den Kontaktträger (14, 15, 34, 35) für den Festkontakt (10, 11) und/oder den Schalthebel (7) einwirkenden Werkzeugs (25) erfolgt, wobei das Werkzeug (25) eine Wirkkomponente in Bewegungsrichtung (20, 20') des Betätigungsorgans (5), insbesondere in Richtung zum Lager (18) und/oder zum Festkontakt (10, 11), besitzt, und daß vorzugsweise die Einstellung bei der Montage oder anschließend an die Montage des Kontaktsystems (9, 9') erfolgt.

5. Verfahren zur Justierung des Schaltpunkts nach einem der Ansprüche 1 bis 4, **dadurch gekennzeichnet, daß** das die elektrische Verbindung zwischen dem elektrischen Anschluß (8c) und dem Lager (18) herstellende Trägerteil (16) einen ersten Abschnitt (21) besitzt, der in etwa quer zur Bewegungsrichtung (20, 20') des Betätigungsorgans (5) verläuft, insbesondere in etwa senkrecht zur Bewegungsrichtung (20, 20'), daß vorzugsweise das Trägerteil (16) einen zweiten, in etwa in Bewegungsrichtung (20, 20') des Betätigungsorgans (5) verlaufenden, daran anschließenden Abschnitt (22) besitzt, wobei weiter vorzugsweise der erste und zweite Abschnitt (21, 22) eine in etwa senkrecht zur Bewegungsrichtung (20, 20') des Betätigungsorgans (5) ausgeformte Art von Ausbauchung am Träger (16) für das Lager (18) bilden, und daß noch weiter vorzugsweise die Ausbauchung ungefähr U-förmig, halb-S-förmig, Fragezeichen-förmig oder S-förmig ausgebildet ist.

6. Verfahren zur Justierung des Schaltpunkts nach Anspruch 5, **dadurch gekennzeichnet, daß** das Werkzeug (25) auf den in etwa quer zur Bewegungsrichtung (20, 20') des Betätigungsorgans (5) verlaufenden ersten Abschnitt (21) des Trägerteils (16) einwirkt, wobei insbesondere eine Aufweitung der Ausbauchung erfolgt, daß vorzugsweise das Werkzeug (25) in etwa keilförmig ausgestaltet ist, daß weiter vorzugsweise das Werkzeug (25) in etwa quer (26) zur Bewegungsrichtung (20, 20') des Betätigungsorgans (5) für die Einstellung verschoben wird, und daß noch weiter vorzugsweise ein weiteres Werkzeug (29) mit einer Stützfläche (30) während der Einstellung an dem in etwa in Bewegungsrichtung (20, 20') des Betätigungsorgans (5) verlaufenden zweiten Abschnitt (22) abstützend anliegt.

7. Verfahren zur Justierung des Schaltpunkts nach einem der Ansprüche 1 bis 6, **dadurch gekennzeichnet, daß** die Prägung mittels eines als Prägewerkzeug ausgebildeten Werkzeuges eingebracht wird, um das Lager (18) und/oder den Festkontakt (10, 11) und/oder den Schalthebel (7) in Bewegungsrichtung (20, 20') des Betätigungsorgans (5) zu verschieben.

8. Verfahren zur Justierung des Schaltpunkts nach einem der Ansprüche 1 bis 7, **dadurch gekennzeichnet, daß** der das Lager (18) aufnehmende Träger (16, 16'), der den Festkontakt (10, 11) aufnehmende Kontaktträger (14, 15, 34, 35), die Kontaktzunge (12), der Schalthebel (7) oder ein sonstiges für das Kontaktsystem (9, 9') funktionsrelevantes Bauteil wenigstens teilweise aus einem thermisch bleibend verformbaren Material besteht, wobei es sich bei dem Material insbesondere um Kupferlegierungen, Stahl o. dgl. handelt, daß die Einstellung durch eine auf den Träger (16, 16'), den Kontaktträger (14, 15, 34, 35), die Kontaktzunge (12), den Schalthebel (7) o. dgl. einwirkende thermische Deformation vorgenommen wird, daß vorzugsweise das Werkzeug zur thermischen Einwirkung aus einem Laser besteht, daß weiter vorzugsweise das Gehäuse (2) des Schalters (1, 1') ein für die Laserstrahlen (31) durchlässiges Fenster (42) zur Einwirkung auf den im Inneren des Gehäuses (2) befindlichen Träger (16, 16') , den Kontaktträger (14, 15, 34, 35), die Kontaktzunge (12) o. dgl. besitzt, und daß nochmals weiter vorzugsweise die Einstellung nach der Montage des Kontaktsystems (9, 9') erfolgt.

9. Verfahren zur Justierung des Schaltpunkts eines elektrischen Mikro- oder Schnappschalters mit einem Gehäuse (2), und mit an einer Seite (4) des Gehäuses (2) befindlichen, in elektrischer Verbindung mit dem Kontaktsystem (9) stehenden elektrischen Anschlüssen (8a, 8b, 8c, 8d) nach einem der Ansprüche 1 bis 8, **dadurch gekennzeichnet, daß** die elektrischen Anschlüsse (8a, 8b, 8c, 8d) in der Art von Kontaktflächen ausgebildet sind, und daß die Kontaktflächen im wesentlichen parallel zu der Seite (4) des Gehäuses (2) verlaufen, so daß der Schalter (1) in SMD-Technik (SMD = Surface Mounted Device) auf einer Leiterplatte montierbar ist.

10. Verfahren zur Justierung des Schaltpunktes eines elektrischen Schalters für die Erzielung eines zugeordneten Betätigungswegs nach einem der Ansprüche 1 bis 9, **dadurch gekennzeichnet, daß** das Kontaktsystem (9, 9') unter Berücksichtigung der auftretenden Toleranzen derart dimensioniert ist, daß nach der Montage das Kontaktsystem (9, 9') den Schaltpunkt beim zugeordneten Betätigungsweg des Betätigungsorgans (5) zunächst noch nicht erreicht, daß dann das Betätigungsorgan (5) um den zugeordneten Betätigungsweg verstellt wird, und daß anschließend die Einwirkung des Justierwerkzeugs durch Prägen zur mechanischen Deformation auf den Träger (16, 16') für das Lager (18) und/oder den Kontaktträger (14, 15, 34, 35) für den Festkontakt (10, 11) und/oder den Schalthebel (7) solange erfolgt, bis das Kontaktsystem (9, 9') umschaltet, was bevorzugterweise durch das elektrische Öffnen, Schließen oder Umschalten des Kontaktsystems (9, 9') mit den an einen elektrischen Stromkreis angeschlossenen elektrischen Anschlüssen (8a, 8b, 8c; 27a, 27b, 27c) des Schalters (1, 1') festgestellt wird.

11. Verfahren zur Justierung des Schaltpunktes eines elektrischen Schalters nach einem der Ansprüche 1 bis 9, **dadurch gekennzeichnet, daß** die Einwirkung des Justierwerkzeugs durch Prägen zur mechanischen Deformation auf den Träger (16, 16') für das Lager (18) und/oder den Kontaktträger (14, 15, 34, 35) für den Festkontakt (10, 11) und/oder den Schalthebel (7) solange erfolgt, bis das Lager (18) und/oder der Festkontakt (10, 11) und/oder der Schalthebel (7) eine vorgegebene Lage erreicht hat, was insbesondere durch optische Überwachung, beispielsweise mittels einer Lichtschranke, der vom Lager (18) und/oder Festkontakt (10, 11) und/oder Schalthebel (7) eingenommenen Lage festgestellt wird.

12. Verfahren zur Justierung des Schaltpunktes eines elektrischen Schalters nach Anspruch 10 oder 11, **dadurch gekennzeichnet, daß** es sich bei der Einwirkung des Justierwerkzeugs um den Vorschub eines keilförmigen Werkzeugs (25) in Richtung (26) in etwa quer zur Bewegungsrichtung (20, 20') des Betätigungsorgans (5) und/oder um die Einwirkung von Laserstrahlen (31) zur thermischen Deformation des Trägers (16, 16') für das Lager (18), des Kontaktträgers (14, 15, 34, 35) für den Festkontakt (10, 11) oder des Schalthebels (7) handelt.

## Claims

1. Method for adjusting the switching point of an electric switch with a contact system (9, 9') consisting of at least one fixed contact (10, 11) and a movable contact tongue (12), and with a movable actuating member (5) interacting with the contact tongue (12) to change over the contact system (9, 9'), wherein the fixed contact (10, 11) is arranged on a contact carrier (14, 15, 34, 35), wherein the bearing (18) designed in the manner of a knife-edge bearing, for the contact tongue (12) is arranged on a carrier (16, 16'), and wherein part of the contact system (9, 9') is moved in the direction of movement (20, 20') of the actuating member (5) to adjust the switching point, in that the fixed contact (10, 11) and/or the contact tongue (12) is adjusted, **characterised in that** to adjust the switching point of an electric micro- or snap switch of small design, at least one two-sided stamping (32, 33) is introduced as a permanent mechanical deformation on the carrier (16, 16') receiving the bearing (18) and/or on the contact carrier (14, 15, 34, 35) receiving the fixed contact (10, 11).

2. Method for adjusting the switching point according to claim 1, **characterised in that** the contact system (9, 9') is electrically connected to electric terminals (8a, 8b, 8c, 8d; 27a, 27b, 27c), **in that** preferably a spring (13) interacts with the contact tongue (12), the actuating member (5) acting in the manner of a snap switching system on the spring (13), **in that** the carrier (16, 16') for the bearing (18) preferably also has a connection to an electric terminal (8c, 27a) of the switch (1, 1'), and **in that** the contact carrier (14, 15, 34, 35) for the fixed contact (10, 11) also preferably has a connection to an electric terminal (8a, 8b, 27b, 27c) of the switch (1, 1').

3. Method for adjusting the switching point according to claim 1 or 2, **characterised in that** a plastic deformation is introduced as permanent mechanical deformation.

4. Method for adjusting the switching point according to claim 1, 2 or 3, **characterised in that** the adjustment is made by means of a tool (25) acting on the carrier (16, 16') for the bearing (18) and/or the contact carrier (14, 15, 34, 35) for the fixed contact (10, 11) and/or the switch lever (7), the tool (25) comprising an active component in the direction of movement (20, 20') of the actuating member (5), in particular in the direction toward the bearing (18) and/or the fixed contact (10, 11) and **in that** the adjustment is preferably made daring assembly or subsequently on the assembly of the contact system (9, 9').

5. Method for adjusting the switching point according to any of claims 1 to 4, **characterised in that** the carrier part (16) producing the electrical connection between the electric terminal (8c) and the bearing (18) has a first portion (21) extending approximately transversely to the direction of movement (20, 20') of the actuating member (5), in particular approximately perpendicularly to the direction of movement (20, 20'), **in that** the carrier past (16) preferably has a second portion (22) extending substantially in the direction of movement (20, 20') of the actuating member (5) and adjoining thereon, the first and second portion (21, 22) also preferably forming a type of bulge on the carrier (16) for the bearing (18) formed approximately perpendicularly to the direction of movement (20, 20') of the actuating member (5), and **in that** the bulge is also preferably formed so as to be approximately U-shaped, half-S-shaped, question mark-shaped or S-shaped.

6. Method for adjusting the switching point according to claim 5, **characterised in that** the tool (25) acts on the first portion (21) of the carrier part (16) extending substantially transversely to the direction of movement (20, 20') of the actuating member (5), wherein there is, in particular, a widening of the bulge, **in that** the tool (25) is preferably designed so as to be substantially wedge-shaped, **in that** the tool (25) is also preferably displaced substantially transversely (26) to the direction of movement (20, 20') of the actuating member (5) for the adjustment, and **in that** during the adjustment a further tool (29) also preferably adjoins in a supporting manner and with a support face (30) the second portion (22) extending substantially in the direction of movement (20, 20') of the actuating member (5).

7. Method for adjusting the switching point according to any of claims 1 to 6, **characterised in that** the stamping is introduced by means of a tool designed as a stamping tool in order to displace the bearing (18) and/or the fixed contact (10, 11) and/or the switch lever (7) in the direction of movement (20, 20') of the actuating member (5).

8. Method for adjusting the switching point according to any of claims 1 to 7, **characterised in that** the carrier (16, 16') receiving the bearing (18), the contact carrier (14, 15, 34, 35) receiving the fixed contact (10, 11), the contact tongue (12), the switch lever (7) or a different component functionally relevant to the contact system (9, 9') consists at least partially of a permanently thermally deformable material, the material in particular being copper alloys, steel or the like, **in that** the adjustment is made by a thermal deformation acting on the carrier (16, 16'), the contact carrier (14, 15, 34, 35), the contact tongue (12), the switch lever (7) or the like, **in that** preferably the tool for the thermal effect consists of a laser, **in that** the housing (2) of the switch (1, 1') also preferably comprises a window (42) transparent for the laser beam (31) to act on the carrier (16, 16') located in the interior of the housing (2), the contact carrier (14, 15, 34, 35), the contact tongue (12) or the like, and **in that** the adjustment is also preferably made after assembly of the contact system (9, 9').

9. Method for adjusting the switching point of an electric micro- or snap switch with a housing (2), and with electric terminals (8a, 8b, 8c, 8d) according to any one of claims 1 to 8, electrically connected to the contact system (9) and located on one side (4) of the housing (2), **characterised in that** the electric terminals (8a, 8b, 8c, 8d) are formed in the manner of contact faces, and **in that** the contact faces extend substantially parallel to the side (4) of the housing (2), so the switch (1) can be assembled on a printed-circuit board using SMD technology (SMD = Surface Mounted Device).

10. Method for adjusting the switching point of an electric switch to achieve an associated actuating path according to any of claims 1 to 9, **characterised in that** the contact system (9, 9') is dimensioned taking into account the occurring tolerances in such a way that after assembly the contact system (9, 9') initially still does not reach the switching point in the associated actuating path of the actuating member (5), **in that** the actuating member (5) is then moved by the associated actuating path, and **in that** the effect of the adjusting tool is subsequently applied by stamping for the mechanical deformation on the carrier (16, 16') for the hearing (18) and/or the contact carrier (14, 15, 34, 35) for the fixed contact (10, 11) and/or the switch lever (7) until the contact system (9, 9') changes over, and this is preferably detected by electric opening, closing or changing over of the contact system (9, 9') with the electric terminals (8a, 8b, 8c; 27a, 27b, 27c) of the switch (1, 1') connected to an electric circuit.

11. Method for adjusting the switching point of an electric switch according to any of claims 1 to 9, **characterised in that** the effect of the adjusting tool is applied by stamping for the mechanical deformation on the carrier (16, 16') for the bearing (18) and/or the contact carrier (14, 15, 34, 35) for the fixed contact (10, 11) and/or the switch lever (7) until the bearing (18) and/or the fixed contact (10, 11) red/or the switch lever (7) has reached a predetermined position, and this is determined, in particular, by optical, monitoring, for example by means of a light barrier, of the position adapted by the bearing (18) and/or fixed contact (10, 11) and/or switch lever (7).

12. Method for adjusting the switching print of an electric switch according to claim 10 or 11, **characterised in that** the effect of the adjusting tool is the advance of a wedge-shaped tool (25) in the direction (26) substantially transverse to the direction of movement (20, 20') of the actuating member (5) and/or the effect of laser beams (31) for the thermal deformation of the carrier (16, 16') for the bearing (18), of the contact carrier (14, 15, 34, 35) for the fixed contact (10, 11) or of the switch lever (7).

## Revendications

1. Procédé pour ajuster le point de commutation d'un commutateur électrique comportant un système de contact (9, 9') constitué d'au moins un contact fixe (10, 11) et d'une languette de contact mobile (12), et un organe d'actionnement (5) mobile, en liaison active avec la languette de contact (12) pour commuter le système de contact (9, 9'), le contact fixe (10, 11) étant agencé sur un support de contact (14, 15, 34, 35), l'appui (18), réalisé à la manière d'un couteau de répartition, pour la languette de contact (12) étant agencé sur un support (16, 16'), et, pour ajuster le point de contact, une partie du système de contact (9, 9') étant réglée dans la direction de déplacement (20, 20') de l'organe d'actionnement (5), en ce que le contact fixe (10, 11) et/ou la languette de contact (12) est réglé,
**caractérisé en ce que**, pour ajuster le point de commutation d'un micro-commutateur ou commutateur à grande vitesse électrique de faible volume, au moins un estampage bilatéral (32, 33), comme déformation mécanique permanente, est prévu sur le support (16, 16') recevant l'appui (18) et/ou sur le support de contact (14, 15, 34, 35) recevant le contact fixe (10, 11).

2. Procédé pour ajuster le point de commutation selon la revendication 1,
**caractérisé en ce que** le système de contact (9, 9') se trouve en liaison électrique avec des raccords électriques (8a, 8b, 8c, 8d ; 27a, 27b, 27c), **en ce que**, avantageusement, un ressort (13) est en liaison active avec la languette de contact (12), l'organe d'actionnement (5) agissant à la manière d'un système de commutation à grande vitesse sur le ressort (13), **en ce que**, encore avantageusement, le support (16, 16') pour l'appui (18) possède une liaison vers un raccord électrique (8c, 27a) du commutateur (1, 1'), et **en ce que**, encore plus avantageusement, le support de contact (14, 15, 34, 35) pour le contact fixe (10, 11) possède une liaison vers un raccord électrique (8a, 8b, 27b, 27c) du commutateur (1, 1').

3. Procédé pour ajuster le point de commutation selon la revendication 1 ou 2,
**caractérisé en ce qu'**une déformation plastique est prévue comme déformation mécanique permanente.

4. Procédé pour ajuster le point de commutation selon la revendication 1, 2 ou 3,
**caractérisé en ce que** le réglage est effectué au moyen d'un outil (25) agissant sur le support (16, 16') pour l'appui (18) et/ou le support de contact (14, 15, 34, 35) pour le contact fixe (10, 11) et/ou le levier de commutation (7), l'outil (25) possédant un composant actif dans la direction de déplacement (20, 20') de l'organe d'actionnement (5), en particulier en direction de l'appui (18) et/ou du contact fixe (10, 11), et **en ce que**, avantageusement, le réglage est effectué lors du montage ou après le montage du système de contact (9, 9').

5. Procédé pour ajuster le point de commutation selon une des revendications 1 à 4,
**caractérisé en ce que** la partie de support (16) créant la liaison électrique entre le raccord électrique (8c) et l'appui (18) possède un premier tronçon (21) qui s'étend sensiblement transversalement par rapport à la direction de déplacement (20, 20') de l'organe d'actionnement (5), en particulier sensiblement perpendiculairement à la direction de déplacement (20, 20'), **en ce que**, avantageusement, la partie de support (16) possède un second tronçon (22) s'y raccordant, s'étendant sensiblement dans la direction de déplacement (20, 20') de l'organe d'actionnement (5), les premier et second tronçons (21, 22) formant, encore avantageusement, une sorte de protubérance formée sensiblement perpendiculairement par rapport à la direction de déplacement (20, 20') de l'organe d'actionnement (5) sur le support (16) pour l'appui (18), et **en ce que**, encore plus avantageusement, la protubérance est réalisée sensiblement en forme de U, en forme de demi-S, en forme de point d'interrogation ou en forme de S.

6. Procédé pour ajuster le point de commutation selon la revendication 5,
**caractérisé en ce que** l'outil (25) agit sur le premier tronçon (21) de la partie de support (16) s'étendant sensiblement transversalement par rapport à la direction de déplacement (20, 20') de l'organe d'actionnement (5), en particulier un élargissement de la protubérance étant effectué, **en ce que**, avantageusement, l'outil (25) est réalisé sensiblement en forme de coin, **en ce que**, encore avantageusement, l'outil (25) est déplacé pour le réglage sensiblement transversalement (26) par rapport à la direction de déplacement (20, 20') de l'organe d'actionnement (5), et **en ce que**, encore plus avantageusement, un autre outil (29) ayant une surface d'appui (30) repose en s'appuyant contre le second tronçon (22) s'étendant sensiblement dans la direction de déplacement (20, 20') de l'organe d'actionnement (5) pendant le réglage.

7. Procédé pour ajuster le point de commutation selon une des revendications 1 à 6,
**caractérisé en ce que** l'estampage est pratiqué au moyen d'un outil réalisé comme outil d'estampage, pour déplacer l'appui (18) et/ou le contact fixe (10, 11) et/ou le levier de commutation (7) dans la direction de déplacement (20, 20') de l'organe d'actionnement (5).

8. Procédé pour ajuster le point de commutation selon une des revendications 1 à 7,
**caractérisé en ce que** le support (16, 16') recevant l'appui (18), le support de contact (14, 15, 34, 35) recevant le contact fixe (10, 11), la languette de contact (12), le levier de commutation (7) ou une pièce quelconque pertinente de façon fonctionnelle pour le système de contact (9, 9') sont constitués au moins partiellement d'une matière déformable thermiquement de façon permanente, concernant la matière il s'agit en particulier d'alliages de cuivre, d'acier ou analogue, **en ce que** le réglage est effectué par une déformation thermique agissant sur le support (16, 16'), le support de contact (14, 15, 34, 35), la languette de contact (12), le levier de commutation (7) ou analogue, **en ce que**, avantageusement, l'outil pour l'action thermique est constitué d'un laser, **en ce que**, encore avantageusement, le boîtier (2) du commutateur (1, 1') possède une fenêtre (42) transparente pour les rayons laser (31) pour agir sur le support (16, 16') se trouvant à l'intérieur du boîtier (2), le support de contact (14, 15, 34, 35), la languette de contact (12) ou analogue, et **en ce que**, encore plus avantageusement, le réglage est effectué après le montage du système de contact (9, 9').

9. Procédé pour ajuster le point de commutation d'un micro-commutateur ou commutateur à grande vitesse électrique, comportant un boîtier (2) et des raccords électriques (8a, 8b, 8c, 8d) se trouvant en liaison électrique avec le système de contact (9) et prévus sur un côté (4) du boîtier (2), selon une des revendications 1 à 8,
**caractérisé en ce que** les raccords électriques (8a, 8b, 8c, 8d) sont réalisés à la manière de surfaces de contact, et **en ce que** les surfaces de contact s'étendent généralement parallèlement au côté (4) du boîtier (2), de sorte que le commutateur (1) peut être monté sur une plaquette conductrice suivant la technique SMD (SMD = Surface Mounted Device).

10. Procédé pour ajuster le point de commutation d'un commutateur électrique pour obtenir un trajet d'actionnement associé selon une des revendications 1 à 9,
**caractérisé en ce que** le système de contact (9, 9') est dimensionné en tenant compte des tolérances existantes, de sorte que, après le montage, le système de contact (9, 9') n'atteint tout d'abord pas encore le point de commutation pour le trajet d'actionnement associé de l'organe d'actionnement (5), **en ce que**, alors, l'organe d'actionnement (5) est réglé du trajet d'actionnement associé, et **en ce que**, ensuite, l'action de l'outil d'ajustement par estampage pour la déformation mécanique sur le support (16, 16') pour l'appui (18) et/ou le support de contact (14, 15, 34, 35) pour le contact fixe (10, 11) et/ou le levier de commutation (7) est effectuée jusqu'à ce que le système de contact (9, 9') commute, ce qui, de façon avantageuse, est déterminé par l'ouverture, la fermeture ou la commutation électrique du système de contact (9, 9') avec les raccords électriques (8a, 8b, 8c ; 27a, 27b, 27c) du commutateur (1, 1') raccordés à un circuit de courant électrique.

11. Procédé pour ajuster le point de commutation d'un commutateur électrique selon une des revendications 1 à 9,
**caractérisé en ce que** l'action de l'outil d'ajustement est effectuée par estampage pour la déformation mécanique sur le support (16, 16') pour l'appui (18) et/ou le support de contact (14, 15, 34, 35) pour le contact fixe (10, 11) et/ou le levier de commutation (7), jusqu'à ce que l'appui (18) et/ou le contact fixe (10, 11) et/ou le levier de commutation (7) ait atteint une position prédéfinie, ce qui, en particulier, est déterminé par surveillance optique, par exemple au moyen d'un barrage photoélectrique, de la position prise par l'appui (18) et/ou le contact fixe (10, 11) et/ou le levier de commutation (7).

12. Procédé pour ajuster le point de commutation d'un commutateur électrique selon la revendication 10 ou 11,
**caractérisé en ce que**, concernant l'action de l'outil d'ajustement, il s'agit de l'avance d'un outil (25) en forme de coin en direction (26) sensiblement transversalement par rapport à la direction de déplacement (20, 20') de l'organe d'actionnement (5) et/ou de l'action de rayons laser (31) pour la déformation thermique du support (16, 16') pour l'appui (18), du support de contact (14, 15, 34, 35) pour le contact fixe (10, 11) ou du levier de commutation (7).
